# EUROPÄISCHE PATENTSCHRIFT

(11) **EP 0 802 391 B1**
(45) Veröffentlichungstag und Bekanntmachung des Hinweises auf die Patenterteilung: **13.12.2000**
(21) Anmeldenummer: 96118044.5
(22) Anmeldetag: 11.11.1996
(51) Int. Cl.: F42C 17/04

(54) **Verfahren zur Bestimmung einer korrigierten Zerlegungszeit eines programmierbar zerlegbaren Geschosses**
Method of identifying a corrected disintegration time of a programmable and frangible projectile
Procédé de détermination d'un temps de désintegration corrigé d'un projectile programmable et frangible

(30) Priorität: 19.04.1996 CH 100196
(43) Veröffentlichungstag der Anmeldung: 22.10.1997
(73) Patentinhaber: OERLIKON CONTRAVES AG, 8050 Zürich (CH)
(72) Erfinder: Boss, André, 8050 Zürich (CH)
(74) Vertreter: Hotz, Klaus, Dipl.-El.-Ing./ETH

(56) Entgegenhaltungen:
- EP-A- 0 300 255
- EP-A- 0 467 055
- GB-A- 2 107 835
- US-A- 4 142 442
- US-A- 4 449 041

## Beschreibung

Die Erfindung betrifft ein Verfahren zur Bestimmung einer korrigierten Zerlegungszeit eines eines aus einem Geschützrohr abgeschossenen programmierbar zerlegbaren Geschosses nach dem Oberbegriff des einzigen Anspruchs.

Mit der europäischen Patentanmeldung **0 300 255** ist eine Vorrichtung bekannt geworden, die eine an der Mündung eines Geschützrohres angeordnete Messvorrichtung für die Geschossgeschwindigkeit aufweist. Die Messvorrichtung besteht aus zwei in einem bestimmten Abstand voneinander angeordneten Ringspulen. Beim Durchgang eines Geschosses durch die beiden Ringspulen wird aufgrund der dabei auftretenden Aenderung des magnetischen Flusses kurz hintereinander in jeder Ringspule ein Impuls erzeugt. Die Impulse werden einer Auswerteelektronik zugeführt, in welcher aus dem zeitlichen Abstand der Impulse und dem Abstand zwischen den Ringspulen die Geschossgeschwindigkeit errechnet wird. In Bewegungsrichtung des Geschosses ist hinter der Messvorrichtung für die Geschwindigkeit eine Sendespule angeordnet, die mit einer im Geschoss vorgesehenen Empfangsspule zusammenwirkt. Die Empfangsspule ist über ein Hochpassfilter mit einem Zähler verbunden, der ausgangsseitig mit einem Zeitzünder in Verbindung steht. Aus der errechneten Geschossgeschwindigkeit und einer aus Sensordaten ermittelten Treffdistanz zu einem Zielobjekt wird eine Zerlegungszeit gebildet, die unmittelbar nach dem Durchfliegen der Messvorrichtung induktiv auf das Geschoss übertragen wird. Mit dieser Zerlegungszeit wird der Zeitzünder eingestellt, so dass das Geschoss im Bereiche des Zielobjektes zerlegt werden kann.

Werden Geschosse mit Subprojektilen verwendet (Munition mit Primär- und Sekundärballistik), so kann wie beispielsweise aus einer Druckschrift ***OC 2052 d 94*** der Firma Oerlikon-Contraves, Zürich, bekannt, ein angreifendes Ziel durch mehrfache Treffer zerstört werden, wenn nach Ausstossen der Subprojektile im Zerlegungszeitpunkt das Erwartungsgebiet des Zieles von einer durch die Subprojektile gebildeten Wolke belegt ist. Bei der Zerlegung eines solchen Geschosses wird der die Subprojektile tragende Teil abgetrennt und an Sollbruchstellen aufgerissen. Die ausgestossenen Subprojektile beschreiben eine durch die Rotation des Geschosses hervorgerufene drallstabilisierte Flugbahn und liegen gleichmässig verteilt auf annähernd halbkreisförmigen Kurven von Kreisflächen eines Kegels, so dass eine gute Treffwahrscheinlichkeit erreicht werden kann.

Bei vorstehend beschriebener Vorrichtung kann durch Streuungen in der Zerlegungsdistanz, die beispielsweise durch Streuungen der Geschossgeschwindigkeit und/oder Verwendung nicht aktualisierter Werte verursacht werden, nicht in jedem Fall eine gute Treff-bzw. Abschusswahrscheinlichkeit erreicht werden. Bei grösseren Zerlegungsdistanzen würde wohl die Kreisfläche grösser, die Dichte der Subprojektile jedoch kleiner werden. Bei kleineren Zerlegungsdistanzen tritt der umgekehrte Fall ein: Die Dichte der Subprojektile wäre grösser, die Kreisfläche jedoch kleiner.

Der Erfindung liegt die Aufgabe zugrunde ein Verfahren gemäss Oberbegriff vorzuschlagen, mittels welchen unter Vermeidung vorstehend erwähnter Nachteile eine optimale Treff- bzw. Abschusswahrscheinlichkeit erreichbar ist.

Diese Aufgabe wird durch die im einzigen Patentanspruch angegebene Erfindung gelöst. Hierbei wird eine gegebene optimale Zerlegungsdistanz zwischen einem Zerlegungspunkt des Geschosses und einem Treffpunkt des Zieles durch Korrektur der Zerlegungszeit des Geschosses gleichbleibend gehalten. Die Korrek-tur erfolgt indem zur Zerlegungszeit ein mit einer Geschwindigkeitsdifferenz multiplizierter Korrekturfaktor addiert wird. Die Geschwindigkeitsdifferenz wird aus der Differenz der aktuellen gemessenen Geschossgeschwindigkeit und einer Vorhaltgeschwindigkeit des Geschosses gebildet, wobei die Vorhaltgeschwindigkeit aus dem Mittelwert einer Anzahl vorhergehender, aufeinanderfolgender Geschossgeschwindigkeiten errechnet wird.

Die mit der Erfindung erzielten Vorteile sind darin zu sehen, dass eine gegebene Zerlegungsdistanz von der aktuellen gemessenen Geschossgeschwindigkeit unabhängig ist, so dass eine dauernde optimale Treff- bzw. Abschusswahrscheinlichkeit erzielt werden kann. Der vorgeschlagene Korrekturfaktor für die Korrektur der Zerlegungszeit basiert lediglich auf der relativen Geschwindigkeit Geschoss-Ziel und einer Ableitung der Ballistik im Treffpunkt.

Im folgenden wird die Erfindung anhand eines Ausführungsbeispieles im Zusammenhang mit der Zeichnung näher erläutert. Es zeigen.
- **Fig.1**: eine schematische Darstellung eines Waffensteuerungs-Systems mit der er findungsgemässen Vorrichtung,
- **Fig.2**: einen Längsschnitt durch eine Mess- und Programmiervorrichtung,
- **Fig.3**: ein Diagramm der Verteilung von Subprojektilen in Abhängigkeit von der Zer legungsdistanz, und
- **Fig.4**: eine andere Darstellung des Waffensteuerungs-Systems gemäss **Fig.1**.

In der **Fig.1** ist mit **1** eine Feuerleitung und mit **2** ein Geschütz bezeichnet. Die Feuerleitung **1** besteht aus einem Suchsensor **3** für die Entdeckung eines Zieles **4**, einem mit dem Suchsensor **3** verbundenen Folgesensor **5** für die Zielerfassung, die 3-D-Zielverfolgung und die 3-D-Zielvermessung, sowie einem Feuerleitungsrechner **6**. Der Feuerleitungsrechner **6** weist mindestens ein Hauptfilter **7**, eine Vorhalt-Recheneinheit **9** und eine Korrektur-Recheneinheit **12** auf. Das Hauptfilter **7** ist eingangsseitig mit dem Folgesensor **5** und ausgangsseitig mit der Vorhalt-Recheneinheit **9** verbunden, wobei das Haupt-filter **7** die vom Folgesensor **5** empfangenen 3-D-Zieldaten in Form von geschätzten Zieldaten **2** wie Position, Geschwindigkeit, Beschleunigung usw. an die Vorhalt-Recheneinheit **9** weiterleitet, die ausgangsseitig mit der Korrektur-Recheneinheit in Verbindung steht. Ueber einen weiteren Eingang Me können der Vorhalt-Recheneinheit **9** meteorologische Daten zugeführt werden. Die Bedeutung der Bezeichnungen an den einzelnen Verbindungen bzw. Anschlüssen wird nachstehend anhand der Funktionsbeschreibung näher erläutert.

Ein Rechner des Geschützes **2** weist eine Auswerteschaltung **10** und eine Aufdatierungs-Recheneinheit **11** auf. Die Auswerteschaltung **10** ist eingangsseitig an einer an der Mündung eines Geschützrohres **13** angeordneten, nachstehend anhand der **Fig.2** näher beschriebenen Messvorrichtung **14** für die Geschossgeschwindigkeit angeschlossen und ausgangsseitig mit der Vorhalt-Recheneinheit **9** und der Aufdatierungs-Recheneinheit **11** verbunden. Die Aufdatierungs-Recheneinheit **11** ist eingangsseitig an der Vorhalt- und an der Korrektur-Recheneinheit **9,12** angeschlossen und steht ausgangsseitig mit einem in der Messvorrichtung **14** integrierten Programmierteil in Verbindung. Die Korrektur-Recheneinheit **12** ist eingangsseitig mit der Vorhalt-Rechen-einheit **9** und ausgangsseitig mit der Aufdatier-Recheneinheit **11** verbunden. Ein Geschützservo **15** und eine auf einen Feuerbefehl ansprechende Auslöse-einrichtung **16** sind ebenfalls an der Vorhalt-Rechen-einheit **9** angeschlossen. Die Verbindungen zwischen der Feuerleitung **1** und dem Geschütz **2** sind zu einer Data-Transmission zusammengefasst, die mit **17** bezeichnet ist. Die Bedeutung der Bezeichnungen an den einzelnen Verbindungen zwischen den Recheneinheiten **10,11,12** sowie zwischen der Feuerleitung **1** und dem Geschütz **2** wird nachstehend anhand der Funktionsbeschreibung näher erläutert. Mit **18** und **18'** ist ein Geschoss bezeichnet, das während einer Programmierphase (**18**) und im Zerlegungszeitpunkt (**18'**) dargestellt ist. Beim Geschoss **18** handelt es sich um ein programmierbares Geschoss mit Primär-und Sekundärballistik, das mit einer Ausstossladung und einem Zeitzünder ausgestattet und mit Subprojektilen **19** gefüllt ist.

Gemäss **Fig.2** besteht ein an der Mündung des Geschützrohres 13 befestigtes Tragrohr **20** aus drei Teilen **21, 22, 23**. Zwischen dem ersten Teil **21** und dem zweiten bzw. dritten Teil **22, 23** sind Ringspulen **24, 25** für die Messung der Geschossgeschwindigkeit angeordnet. Am dritten Teil **23** -auch Programmier-teil genannt- ist eine in einem Spulenkörper **26** gehaltene Sendespule **27** be-festigt. Die Art der Befestigung des Tragrohres **20** und der drei Teile **21, 22, 23** miteinander ist nicht weiter dargestellt und beschrieben. Für die Speisung der Ringspulen sind Leitungen **28, 29** vorgesehen. Am Umfang des Tragrohres **20** sind zwecks Abschirmung von die Messung störenden Magnetfeldern Weicheisenstäbe **30** angeordnet. Das Geschoss **18** weist eine Empfangsspule **31** auf, die über ein Filter **32** und einen Zähler **33** mit einem Zeitzünder **34** verbunden ist. Beim Durchgang des Geschosses **18** durch die beiden Ringspulen **24,25** wird kurz hintereinander in jeder Ringspule ein Impuls erzeugt. Diese Impulse werden der Auswerteschaltung **10** (**Fig.1**) zugeführt, in welcher aus dem zeitlichen Abstand der Impulse und einem Abstand a zwischen den Ringspulen **24,25** die Geschossgeschwindigkeit errechnet wird. Unter Berücksichtigung der Geschossgeschwindigkeit wird, wie nachstehend näher beschrieben, eine Zerlegungszeit errechnet, die in digitaler Form beim Durchgang des Geschosses **18** durch die Sendespule **27** zum Zwecke der Einstellung des Zählers **32** induktiv auf die Empfangsspule **31** übertragen wird.

In der **Fig.3** ist mit Pz ein Zerlegungspunkt des Geschosses **18** bezeichnet. Die ausgestossenen Subprojektile liegen je nach Abstand von Zerlegungspunkt Pz gleichmässig verteilt auf annähern halbkreisförmigen Kurven von (perspek-tivisch dargestellten) Kreisflächen F1, F2, F3, F4 eines Kegels C. Auf einer ersten Abzisse list der Abstand vom Zerlegungspunkt Pz in Metern m aufgetragen, während auf einer zweiten Abzisse II die Flächengrössen der Flächen F1, F2, F3, F4 in Quadratmetern m² und deren Durchmesser in Metern m aufgetragen sind. Bei einem charakteristischem Geschoss mit beispielsweise 152 Subprojektilen und einem Scheitelwinkel des Kegels C von anfänglich 10° ergeben sich in Abhängigkeit vom Abstand die auf der Abzisse II aufgetragenen Werte. Die Dichte der auf den Kreisflächen F1, F2, F3, F4 befindlichen Subprojektile nimmt mit zunehmendem Abstand ab und beträgt bei den gewählten Verhältnissen 64, 16, 7 und 4 Subprojektile pro Quadratmeter. Bei einer vorgegebenen, der nachfolgend beschriebenen Berechnung der Zerlegungszeit zugrunde gelegten Zerlegungsdistanz Dz von beispielsweise 20 m, würde beim angenommenen Beispiel ein Zielgebiet von 3,5 m Durchmesser mit 16 Subprojektilen pro Quadratmeter belegt sein.

In der **Fig. 4** ist mit **4** und **4'** das abzuwehrende Ziel bezeichnet, das in einer Treff- bzw. Abschussposition (**4**) und in einer der Treff- bzw. Abschussposition vorhergehenden Position (**4'**) dargestellt.

Die vorstehend beschriebene Vorrichtung arbeitet wie folgt:

Die Vorhalt-Recheneinheit **9** errechnet aus einer vorgegebenen Zerlegungsdistanz Dz, einer Vorhaltgeschwindigkeit VOv und den Zieldaten Z unter Berücksichtigung von meteorologischen Daten bei Geschossen mit Primär-und Sekundärballistik eine Treffdistanz RT, eine Zerlegungszeit Tz und eine Subprojektilflugzeit ts. Hierbei ist Tz die Flugzeit des Geschosses bis zum Zerlegungspunkt Pz und ts die Flugzeit eines in der Geschossrichtung fliegenden Subprojektiles vom Zerlegungspunkt Pz bis zum Treffpunkt Pf (**Fig.3,4**).

Die Vorhaltgeschwindigkeit VOv wird beispielsweise aus dem Mittelwert einer Anzahl über die Data-Transmission **17** zugeführter gemessener Geschossgeschwindigkeiten Vm gebildet, die der aktuellen gemessenen Geschossgeschwindigkeit Vm unmittelbar vorhergehen.

Die Vorhalt-Recheneinheit **9** ermittelt ferner einen Geschützwinkel a des Azimutes und einen Geschützwinkel λ der Elevation. Die Grössen α, λ, Tz und VOv werden der Korrektur-Recheneinheit **12** zugeführt, die wie nachstehend näher beschrieben einen Korrekturfaktor K errechnet. Die Grössen α, λ, Tz, VOv und K werden als Schiesselemente des Treffpunktes bezeichnet und über die Data-Transmission **17** dem Geschützrechner zugeführt, wobei die Schiesselemente α und λ dem Geschützservo **15** und die Schiesselemente VOv, Tz und K der Aufdatier-Recheneinheit **11** zugeführt werden. Wenn nur Primärballistik zur Anwendung kommt, so wird anstelle der Zerlegungszeit Tz die Treffzeit Tf = Tz+ts übermittelt (**Fig.1**, **Fig.4**).

Die vorstehend beschriebenen Berechnungen werden taktweise wiederholt durchgeführt, so dass jeweils im aktuellen Takt i die neuesten Daten α, λ, Tz oderTf, VOv und K für eine bestimmte Gültigkeitsdauer zur Verfügung stehen.

Zwischen den Taktwerten wird für die aktuellen (laufende) Zeit (t) jeweils interpoliert bzw. extrapoliert.

Die Ballistik eines Geschosses wird durch ein System von Differentialgleichungen der Form beschrieben, wobei zusammen mit den Anfangsbedingungen eine eindeutige ballistische Lösung bestimmt wird. Im durch die Gleichungen Gl.1 und Gl.2 bestimmten System ist als Randbedingung die Treffbedingung enthalten, wobei *TG* = *TG*(*t*_{*o*},$\vec{\text{ν}}$_{*o*}(*t*_{*o*})) ist, und wobei die Vorhalt-Grösse $\vec{\text{ν}}$ₒ(*t*_{*o*}) vom Geschoss nicht als Anfangsgeschwindigkeit angenommen wird. Mit wird eine Komponente von $\vec{\text{ν}}$_{*o*}(*t*_{*o*}) in Rohrrichtung und mit $\vec{\text{ν}}$$\frac{\text{(2)}}{\text{o}}$ eine senkrecht dazu gerichtete Komponente definiert, so dass ist, wobei die Geschwindigkeit der Rohrmündung bedeutet und eine Vorhalt-Grösse ist, welche vom Geschoss tatsächlich eingehalten wird. Dagegen kann à priori keine Aussage über den Betrag der Komponente der Anfangsgeschwindigkeit des Geschosses in Rohrrichtung gemacht werden. Die Grösse${\text{ν}}_{\text{o}} {\text{= ν}}_{\text{o}} \text{(} {\text{t}}_{\text{o}} \text{) : = ∥} {\vec{\text{ν}}}_{\text{o}}^{\text{(1)}} \text{∥}$ wird vom Geschoss in der Tat nicht genau angenommen. Der tatsächliche Betrag der Komponente der Anfangsgeschwindigkeit des Geschosses in Rohrrichtung wird mit Vm bezeichnet. Diese Grösse wird für jedes Geschoss an der Rohrmündung gemessen (Fig.1 und 2). Die effektive Anfangsgeschwindigkeit des Geschosses beträgt jetzt Der Einfachheit halber kann die Abhängigkeit von der Anfangsgeschwindigkeit durch die Abhängigkeit vom Betrag der Komponente der Anfangsgeschwindigkeit in Rohrrichtung ersetzt werden, so dass ist und sich die ballistische Lösung zu ergibt. Mit der effektiven Anfangsgeschwindigkeit gemäss Gleichung Gl.5 ist die Lösung der Gleichungen Gl.1, Gl.2 von der Form Ein Geschoss mit der durch gegebenen Bahn wird das Ziel im allgemeinen nicht mehr treffen. Bei der Berechnung des Korrekturfaktors K wird daher von der durch die Definition gegebenen Flugzeit t* des kleinsten Abstandes zwischen einem Geschoss und einem Ziel und der partiellen Ableitung nach der Flugzeit ausgegangen und durch Einsetzen der Definition die Gleichung Gl.6 vereinfacht. Durch differenzieren der Gleichung Gl.6 wird gewonnen. Danach wird die als Randbedingung im System der Differentialgleichungen der Ballistik enthaltene Treffbedingung gemäss Gleichung Gl.3 unter Berücksichtigung der Definition für t*$\text{t} {\text{*(ν}}_{\text{o}} \text{) =} \text{TG}$ eingesetzt, wobei aus Gleichung Gl.7 für Vm=vo folgt. Durch Einsetzen der Definition wird Gleichung Gl.7.1 vereinfacht, wobei sich der Korrekturfaktor K zu$\text{K} \text{:=} {\text{D}}_{\text{1}} \text{t} {\text{*(ν}}_{\text{o}} \text{) = -} \frac{\text{〈} {\vec{\text{ν}}}_{\text{rel}} {\text{(ν}}_{\text{o}} \text{),} \frac{\text{∂} {\text{}}_{\vec{\text{P}} \text{G}}}{{\text{∂}}_{\text{νo}}} \text{〉}}{\text{〈} {\vec{\text{ν}}}_{\text{rel}} {\text{(ν}}_{\text{o}} \text{),} {\vec{\text{ν}}}_{\text{rel}} {\text{(ν}}_{\text{o}} \text{)〉}}$ ergibt.

Die vorstehend angewendete mathematische bzw. physikalische Notation bedeutet:
$\vec{\text{ν}}$ ein Vektor
∥$\vec{\text{ν}}$∥ Norm des Vektors
〈$\vec{\text{u}}$, $\vec{\text{ν}}$〉 Skalarprodukt
. skalare oder Matrixmultiplikation
*g* := *A* die Grösse g wird definiert als Ausdruck A
*g* = *g*(*x*₁,...,*x*_{*n*}) die Grösse g hängt ab von x₁,....,xₙ
*t* ↦ *g*(*t*) Zuordnung (t wird die Auswertung von g an der Stelle t zugeordnet)
*ġ* Ableitung von g nach der Zeit
*D*_{*i*}*g*(*x*₁,...,*x*_{*n*}) partielle Ableitung von g nach der i-ten Variablen
$\frac{\text{∂}}{\text{∂} \text{t}}$*g*(*t*,*x*₁,...,*x*_{*n*}) partielle Ableitung von g nach der Zeit t
inf_{*t*}*M* Infimum der Menge M über alle t
$\vec{\text{p}}$_{G}, $\vec{\text{ν}}$_{G,}$\vec{\text{a}}$_{G} Position,Geschwindigkeit,Beschleunigung des Geschosses
$\vec{\text{p}}$_{Z}, $\vec{\text{ν}}$_{Z},$\vec{\text{a}}$_{Z} Position,Geschwindigkeit,Beschleunigung des Zieles
$\vec{\text{p}}$_{*rel*},$\vec{\text{ν}}$ _{*rel*},$\vec{\text{a}}$_{*rel*} relative Position,Geschwindigkeit,Beschleunigung Geschoss-Ziel
Position der Rohrmündung
$\vec{\text{ν}}$_{*o*} Vorhalt-Anfangsgeschwindigkeit des Geschosses
ν_{*o*} Betrag der Komponente der Vorhalt-Anfangsgeschwindigkeit des Geschosses in Rohrrichtung
ν_{*m*} Betrag der Komponente der effektiven Anfangsgeschwindigkeit des Geschosses in Rohrrichtung
*TG*. Vorhalt-Flugzeit des Geschosses
*t** Flugzeit des Geschosses
*t*_{*o*} Zeitpunkt zu dem das Geschoss die Rohrmündung passiert.

Die Aufdatierungs-Recheneinheit 11 errechnet aus dem von der Korrektur-Recheneinheit 12 zugeführten Korrekturfaktor K, der von der Auswerteschaltung 10 zugeführten aktuellen gemessenen Geschossgeschwindigkeit Vm und der von der Vorhalt-Recheneinheit **9** zugeführten Vorhaltgeschwindigkeit Vov und Zerlegungszeit Tz eine korrigierte Zerlegungszeit Tz (Vm) nach der Beziehung$\text{Tz (Vm) = Tz ö K ∗ (Vm-VOv).}$

Die korrigierte Zerlegungszeit Tz (Vm) wird je nach Zeitgültigkeit für die aktuelle laufende Zeit t interpoliert bzw. extrapoliert. Die nun errechnete Zerlegungszeit Tz (Vm,t) wird der Sendespule **27** des Programmierteils **23** der Messvorrichtung **14** zugeführt und wie bereits vorstehend anhand der **Fig.2** beschrieben induktiv auf ein vorbeifliegendes Geschoss **18** übertragen.

Mit der Korrektur der Zerlegungszeit Tz kann die Zerlegungsdistanz Dz (**Fig.3,4**) unabhängig von den Streuungen der Geschossgeschwindigkeit, und/oder verursacht durch Verwendung nicht aktualisierter Werte gleichbleibend gehalten werden, so dass eine optimale Treff-bzw. Abschusswahrscheinlichkeit erzielt werden kann.

## Patentansprüche

1. Verfahren zur Bestimmung einer korrigierten Zerlegungszeit (**Tz(Vm)**) eines aus einem Geschützrohr (**13**) abgeschossenen, programmier zerlegbaren Geschosses (**12**), zwecks gleichbleibend Halten einer gegebenen Zerlegungsdistanz (**Dz**) zwischen einem Zerlegungspunkt (**Pz**) des Geschosses (**12**) und einem Treffpunkt (**Pf**) des Geschosses (**12**) mit einem eine Geschwindigkeit aufweisenden Zielobjekt, wobei
- Sensordaten gemessen werden, aus welchen eine Treffdistanz (**RT**) vom Geschützrohr (**13**) zum Zielobjekt berechnet wird,
- an der Mündung des Geschützrohres (**13**) die Geschwindigkeit (**Vm**) des abgeschossenen Geschosses gemessen wird, und
- der Bestimmung der korrigierten Zerlegungszeit (**Tz(Vm)**) mindestens
- die genannte Treffdistanz (**RT**),
- die genannte Geschwindigkeit (**Vm**) des Geschosses (**12**) sowie
- die Zerlegungsdistanz (**Dz**) zugrunde gelegt wird,
**dadurch gekennzeichnet,**
- dass aus den gemessenen Sensordaten im weiteren eine Vorhaltegeschwindigkeit (**Vov**) des Geschosses ermittelt wird, und
- dass die korrigierte Zerlegungszeit (**Tz(Vm)**) aus der ursprünglich festgelegten Zer legungszeit (**Tz**) durch die Beziehung$\text{Tz (Vm) = Tz + K ∗ (Vm-Vov)}$ bestimmt wird, in welcher Beziehung
Tz (Vm) die korrigierte Zerlegungszeit,
Tz die ursprünglich festgelegte Zerlegungszeit,
K einen Korrekturfaktor,
Vm die aktuelle gemessene Geschossgeschwindigkeit an der Mündung und
Vov eine Vorhaltgeschwindigkeit des Geschosses bedeuten.
wobei der Korrekturfaktor (K) ausgehend von der durch die Definition gegebenen Flugzeit (t*) des kleinsten Abstandes zwischen einem Geschoss und einem Ziel und der partiellen Ableitung nach der Flugzeit durch folgende Berechnungsschritte ermittelt wird
- vereinfachen der Gleichung Gl.6 durch Einsetzen der Definitionen
- differenzieren der Gleichung Gl.6 nach der aktuellen gemessenen Geschossgeschwindigkeit (Vm), wobei sich ergibt,
- einsetzen einer als Randbedingung im System der Differentialgleichungen der Ballistik enthaltenen Treffbedingung Gl.3 in Gleichung Gl.7 unter Berücksichtigung der Definition für t*$\text{t} {\text{*(ν}}_{\text{o}} \text{) =} \text{TG}$ wobei aus Gleichung Gl.7 für vₘ=vₒ folgt,
- vereinfachen der Gleichung Gl.7.1 durch Einsetzen der Definition
wobei sich der Korrekturfaktor (K) zu$\text{K} \text{:=} {\text{D}}_{\text{1}} \text{t} {\text{*(ν}}_{\text{o}} \text{) = -} \frac{\text{〈} \vec{\text{ν}} {}_{\text{rel}} {\text{(ν}}_{\text{o}} \text{),} \frac{\text{∂} {\text{}}_{\vec{\text{P}}} {\text{}}_{\text{G}}}{{\text{∂}}_{\text{ν}} {\text{}}_{\text{o}}} \text{〉}}{\text{〈} {\vec{\text{ν}}}_{\text{rel}} {\text{(ν}}_{\text{o}} \text{),} {\vec{\text{ν}}}_{\text{rel}} {\text{(ν}}_{\text{o}} \text{)〉}}$ ergibt, und wobei
$\vec{\text{p}}$_{G},$\vec{\text{ν}}$_{*G*},$\vec{\text{a}}$_{*G*} Position,Geschwindigkeit,Beschleunigung des Geschosses
$\vec{\text{p}}$_{*Z*}, $\vec{\text{ν}}$_{*Z*},$\vec{\text{a}}$_{*Z*} Position,Geschwindigkeit,Beschleunigung des Zieles
$\vec{\text{p}}$_{*rel*},$\vec{\text{ν}}$_{*rel*},$\vec{\text{a}}$_{*rel*} relative Position,Geschwindigkeit,Beschleunigung Geschoss-Ziel
Position der Rohrmündung
$\vec{\text{ν}}$_{*o*} Vorhalt-Anfangsgeschwindigkeit des Geschosses
ν_{*o*} Betrag der Komponente der Vorhalt-Anfangsgeschwindigkeit des Geschosses in Rohrrichtung
ν_{*m*} Betrag der Komponente der effektiven Anfangsgeschwindigkeit des Geschosses in Rohrrichtung
*TG* Vorhalt-Flugzeit des Geschosses
*t** Flugzeit des Geschosses
*t*_{*o*} Zeitpunkt zu dem das Geschoss die Rohrmündung passiert bedeuten.

## Claims

1. Method for determining a corrected fragmentation time *(Tz(Vm))* for a programmably fragmentable projectile (12) fired from a gun-barrel (13) with a view to maintaining constant a given fragmentation distance (*Dz*) between a point of fragmentation (*Pz*) of the projectile (12) and a point of collision (*Pf*) of the projectile (12) with a target travelling at speed, in which
- sensor data are measured from which a strike distance (*RT*) from the gun-barrel (13) to the target is computed,
- the velocity (*Vm*) of the fired projectile is measured at the muzzle of the gun-barrel (13), and
- determination of the corrected fragmentation time *(Tz(Vm))* is based upon at least
- the said strike distance (*RT*),
- the said velocity (*Vm*) of the projectile (12), and
- the fragmentation distance (*Dz*),
characterized in that
- a predicted velocity *(VOv)* of the projectile is also determined from the measured sensor data, and
- the corrected fragmentation time *(Tz(Vm))* is determined from the originally defined fragmentation time *(Tz)* by the relation$\text{Tz(Vm)} \text{=} \text{Tz} \text{+} \text{K x (Vm - VOv)}$ in which
*Tz(Vm)* stands for the corrected fragmentation time,
*Tz* is the originally defined fragmentation time,
*K* is a correction factor,
*Vm* is the presently measured muzzle velocity of the projectile and
*VOv* is a predicted velocity of the projectile,
where the correction factor (*K*), proceeding from the flight time (*t**) of the shortest distance between a projectile and a target - given by the definition
- and the partial derivative with respect to flight time is found by the following calculation steps:
- simplifying Equation 6 by inserting the definitions
- differentiating Equation 6 with respect to the presently measured muzzle velocity, to give
- inserting a strike condition (Equation 3) included as a boundary condition in the system of differential equations of the ballistics, taking account of the definition for *t**$\text{t} {\text{*(ν}}_{\text{o}} \text{) =} \text{TG}$ so that Equation 7 yields, for *v*_{*m*} = *v*_{*o*}
- simplifying Equation 7.1 by insertion of the definition yielding the correction factor$\text{K} \text{:=} {\text{D}}_{\text{1}} \text{t} {\text{*(ν}}_{\text{o}} \text{) = -} \frac{\text{〈} \vec{\text{ν}} {}_{\text{rel}} {\text{(ν}}_{\text{o}} \text{),} \frac{\text{∂} {\text{}}_{\vec{\text{P}}} {\text{}}_{\text{G}}}{{\text{∂}}_{\text{ν}} {\text{}}_{\text{o}}} \text{〉}}{\text{〈} {\vec{\text{ν}}}_{\text{rel}} {\text{(ν}}_{\text{o}} \text{),} {\vec{\text{ν}}}_{\text{rel}} {\text{(ν}}_{\text{o}} \text{)〉}}$ where
$\vec{\text{p}}$_{*G,*} $\vec{\text{ν}}$_{*G*}*,* $\vec{\text{a}}$_{*G*} stand for the position, velocity, acceleration of the projectile
$\vec{\text{p}}$_{*Z,*} $\vec{\text{ν}}$_{*Z*}*,* $\vec{\text{a}}$_{*Z*} the position, velocity, acceleration of the target
$\vec{\text{p}}$_{*rel*}*,* $\vec{\text{ν}}$_{*rel*}*,* $\vec{\text{a}}$_{*rel*} the relative position, velocity, acceleration of the projectile/target
the position of the muzzle
$\vec{\text{ν}}$_{*o*} predicted initial velocity of the projectile
ν_{*o*} the value of the predicted initial velocity component of the projectile in the direction of the barrel
ν_{*m*} the value of the actual initial velocity component of the projectile in the direction of the barrel
*TG* the predicted flight time of the projectile
*t** the flight time of the projectile
*t*_{*o*} the instant at which the projectile passes through the muzzle of the barrel.

## Revendications

1. Procédé de détermination d'un temps de désintégration corrigé (Tz(Vm)) d'un projectile (12) programmable et frangible et tiré d'un canon (13), afin de maintenir constante une distance de désintégration donnée (Dz) entre un point de désintégration (Pz) du projectile (12) et un point d'impact (Pf) du projectile (12) avec une cible présentant une vitesse, où
- des données de détecteur sont mesurées, à partir desquelles on calcule une distance d'impact (RT) du canon (13) à la cible,
- on mesure au niveau de la bouche du canon (13) la vitesse (Vm) du projectile tiré, et
- on utilise pour déterminer le temps de désintégration corrigé (TZ(Vm)) au moins
- la distance d'impact nommée (RT)
- la vitesse nommée (Vm) du projectile (12) et
- la distance de désintégration (Dz),
caractérisé en ce que
- à partir des données de détecteur mesurées, on détermine de plus une vitesse de dérivation (VOv) du projectile, et en ce que
- le temps de désintégration corrigé (Tz(Vm)) est déterminé à partir du temps de désintégration originellement défini (Tz) par la relation$\text{Tz(Vm) = Tz + K * (Vm - VOv)}$ dans laquelle
Tz(Vm) Temps de désintégration corrigé
Tz Temps de désintégration originellement fixé
K Facteur de correction
Vm Vitesse du projectile actuellement mesurée au niveau de la bouche et
VOv Vitesse de dérivation du projectile
- où le facteur de correction (K) est déterminé, à partir du temps de vol (t*) donné par la définition du plus petit écartement entre un projectile et un objectif, et de la dérivée partielle en fonction du temps de vol par les étapes de calcul suivantes :
- on simplifie l'équation Eq.6 par introduction des définitions
- on dérive l'équation Eq. 6 par rapport à la vitesse du projectile actuellement mesurée (Vm), d'où
- on introduit une condition de tir Eq. 3 contenue en tant que condition secondaire dans le système des équations différentielles de la balistique dans l'équation Eq. 7 en tenant compte de la définition donnée pour t*${\text{t*(v}}_{\text{o}} \text{) = TG}$ d'où il découle de l'équation Eq. 7 pour Vₘ = v₀
- on simplifie l'équation Eq. 7.1 par utilisation de la définition le facteur de correction (K) donnant alors$\text{K} \text{:=} {\text{D}}_{\text{1}} \text{t} {\text{*(ν}}_{\text{o}} \text{) = -} \frac{\text{〈} {\vec{\text{ν}}}_{\text{rel}} \text{(} {\vec{\text{ν}}}_{\text{o}} \text{),} \frac{\text{∂} {\text{}}_{\vec{\text{P}}} {\text{}}_{\text{G}}}{{\text{∂}}_{\text{ν}} {\text{}}_{\text{o}}} \text{〉}}{\text{〈} {\vec{\text{ν}}}_{\text{rel}} {\text{(ν}}_{\text{o}} \text{),} {\vec{\text{ν}}}_{\text{rel}} {\text{(ν}}_{\text{o}} \text{)〉}}$ et où
$\vec{\text{p}}$_{*G*}*,* $\vec{\text{ν}}$_{*G*}*,* $\vec{\text{a}}$_{*G*} Position, vitesse, accélération du projectile
$\vec{\text{p}}$_{*Z*}*,* $\vec{\text{ν}}$_{*Z*}*,* $\vec{\text{a}}$_{*Z*} Position, vitesse, accélération de l'objectif
$\vec{\text{p}}$_{*rel*}*,* $\vec{\text{ν}}$_{*rel*}*,* $\vec{\text{a}}$_{*rel*} Position, vitesse, accélération relatives projectile-objectif
Position de la bouche du canon
$\vec{\text{ν}}$_{*o*} Vitesse de dérivation de départ du projectile
*V*_{*0*} Montant de la composante de vitesse de dérivation de départ du projectile dans la direction du tube
*V*_{*m*} Montant de la composante de vitesse de départ effective du projectile dans la direction du tube
TG Dérivation du temps de vol du projectile
*t** Temps de vol du projectile
*t*_{*0*} Moment où le projectile passe la bouche du canon.
